# EUROPÄISCHE PATENTSCHRIFT

(11) **EP 2 379 808 B1**
(45) Veröffentlichungstag und Bekanntmachung des Hinweises auf die Patenterteilung: **29.07.2015**
(21) Anmeldenummer: 09801988.8
(22) Anmeldetag: 30.12.2009
(51) Int. Cl.: E01B 1/00

(54) **SCHWELLENSCHUH FÜR QUERSCHWELLEN**
SLEEPER SHOE FOR TRANSVERSE SLEEPERS
SABOT POUR TRAVERSES

(30) Priorität: 20.01.2009 DE 102009000316
(43) Veröffentlichungstag der Anmeldung: 26.10.2011
(73) Patentinhaber: Semperit AG Holding, 1031 Wien (AT)
(72) Erfinder: MIEßBACHER, Herwig, A-8734 Großlobming (AT)
(74) Vertreter: Müller Schupfner & Partner Patent- und Rechtsanwaltspartnerschaft mbB
(86) Internationale Anmeldenummer: PCT/EP2009/068030
(87) Internationale Veröffentlichungsnummer: WO 2010/083935

(56) Entgegenhaltungen:
- EP-A1- 0 440 597
- EP-A1- 1 288 370
- EP-A1- 1 541 767
- EP-A1- 1 905 896
- FR-A1- 2 574 439

## Beschreibung

Die vorliegende Erfindung betrifft einen Schwellenschuh für Querschwellen von vorzugsweise schotterlosen Eisenbahngleissystemen.

Schwellenschuhe der in Rede stehenden Art sind hinlänglich aus dem Stand der Technik bekannt. Diese werden häufig benutzt, um das Verlegen von Schwellen für einen Schienenweg ohne Schotter vorzunehmen, z. B. in oder auf einem Bauwerk, wie etwa einem Tunnel oder einem Viadukt, welches den Schwellen als Unterlage ein Fundament oder eine Platte bietet. Die Schwellen werden auf den Bauplatz der Verlegung bereits vorteilhafterweise mit ihren Schwellenschuhen ausgestattet bereitgestellt, von wo aus sie in ihrer endgültigen Lage bezüglich der Unterlage angeordnet werden, indem sie durch die Schwellenschuhe auf ein vorläufiges Fundament aufsetzt und indem man ihre Lage mittels geeigneter Vorrichtungen einreguliert. Anschließend wird vorteilhafterweise mit einem Beton oder dergleichen das Spiel zwischen den Schwellenschuhen aufgefüllt, welches zwischen den Schwellenschuhen und der Unterlage sowie von einem Schuh zum anderen vorliegt, ohne jedoch den oberen Rand des Schwellenschuhs zu überschreiten. Nach dem Abbinden des Betons sichern die Schwellenschuhe alleine eine mechanische Verbindung zwischen den Schwellenblöcken bzw. Querschwellen und der Unterlage. Einen derartigen Schwellenschuh offenbart beispielsweise die DE 42 01 945, welcher einstückig aus einem Gummi hergestellt ist, und zwar in solchen Abmessungen, dass er sich dicht an die Querschwellen anschmiegt. Problematisch bei derartigen Systemen ist jedoch, dass der Schwellenschuh nicht an unterschiedliche Lastbedingungen bzw. Belastungen angepasst werden kann und die aus dem Stand der Technik bekannten Schwellenschuhe in ihrer Herstellung aufwendig und kostenintensiv sind.

Dokument EP 1905896 A1 offenbart eine Eisenbahnschwelle mit einem biegesteifen Block um eine Schiene aufzunehmen. Eine Aufnahme um den biegesteifen Block aufzunehmen ist in Form einer biegesteifen Schale, umfassend einen Boden und einen umlaufenden Rand gebildet, wobei zwischen dem biegesteifen Block und dem Boden der Aufnahme eine federnde Lagerplatte angeordnet ist.

Dokument EP 1541767 A1 zeigt eine Eisenbahnschwelle mit einem biegesteifen Block der auf einer Bodenplatte, die mindestens ein elastisches Kissen aufweist, angeordnet ist. Ein Schuh umgibt den Boden und die Seitenbereiche der Bodenplatte und nimmt teilweise die seitlichen Kräfte des biegesteifen Blocks auf.

Es ist somit Aufgabe der vorliegenden Erfindung, einen Schwellenschuh für Querschwellen von vorzugsweise schotterlosen Eisbahngleissystemen vorzusehen, welcher an verschiedene Lastbedingungen angepasst werden kann und in seiner Herstellung einfach und kostengünstig ist.

Diese Aufgabe wird durch einen Schwellenschuh für Querschwellen von vorzugsweise schotterlosen Eisbahngleissystemen mit den Merkmalen des Anspruchs 1 gelöst. Bevorzugte Ausführungsformen ergeben sich aus den abhängigen Ansprüchen.

Erfindungsgemäß ist ein Schwellenschuh für Querschwellen von vorzugsweise schotterlosen Eisenbahngleissystemen vorgesehen, welcher ausgelegt ist, die Querschwelle zumindest teilweise aufzunehmen und hierfür einen Bodenbereich und einen Wandbereich aufweist, wobei der Wandbereich zumindest teilweise aus einem ersten Material ausgebildet ist, und wobei der Bodenbereich zumindest teilweise aus einem zweiten Material ausgebildet ist, welches härter bzw. steifer als das erste Material ist. Es ist somit zweckmäßigerweise ein Schwellenschuh vorgesehen, der im Wesentlichen eine Umhüllung bildet und ausgelegt ist, eine Querschwelle aufzunehmen. Die Aufnahme erfolgt hierbei im Wesentlichen in elastischer Art und Weise. Der Schwellenschuh dient vorteilhafterweise für Querschwellen von schotterlosen Eisenbahngleissystemen. Diese werden gebildet, indem der mit der Querschwelle ausgestattete Schwellenschuh in seiner endgültigen Lage bezüglich der Unterlage, wie einem Fundament oder einer Platte, angeordnet wird und anschließend das Spiel mit einem Beton oder dergleichen aufgefüllt wird, welches zwischen den Schwellenschuhen und der Unterlage sowie den entlang des Schienenwegs hintereinander angeordneten Schwellenschuhen vorliegt. Nach Verfestigung des Betons sichern die Schwellenschuhe alleine eine mechanische Verbindung zwischen der Querschwellen und der Unterlage, wobei aufgrund der zumindest teilweise vorgesehen Elastizität eine geringfügige Verschiebung bzw. Verlagerung der Querschwellen zueinander und mit Bezug auf die Unterlage möglich ist. Zur Aufnahme der Querschwelle weist der Schwellenschuh zweckmäßigerweise einen Bodenbereich und einen Wandbereich auf. Der Wandbereich ist zumindest teilweise derart ausgelegt, dass er eine Seitenwand der Querschwelle im Wesentlichen umhüllt bzw. umgibt. Entsprechend ist der Bodenbereich derart vorgesehen, dass er zumindest eine Bodenfläche der Querschwelle abstützt. Vorteilhafterweise ist der Wandbereich zumindest teilweise, vorzugsweise vollständig, aus einem ersten Material ausgebildet und der Bodenbereich zumindest teilweise, vorzugsweise vollständig, aus einem zweiten Material. Das erste Material ist weicher bzw. elastischer bzw. weniger steif als das zweite Material des Bodenbereichs. Hierdurch ist es möglich, im Bodenbereich ein tragfähigeres Material vorzusehen als im Wandbereich, in welchem ein besser elastisch verformbares Material vorgesehen werden kann, welches aufgrund der Lastverteilung jedoch geringe Kräfte aufnehmen muss als das zweite Material im Bodenbereich. Ferner ist es möglich, das zweite Material als Hartmaterial bzw. harte Komponente bzw. Hartkomponente auszuführen, welches deutlich kostengünstiger ist, als das elastisch verformbare erste Material, sodass durch den erfindungsgemäßen Schwellenschuh vorteilhafterweise Kosteneinsparungen in Produktion und Herstellung möglich sind.

Das zweite Material ist zweckmäßigerweise im Wesentlichen nicht elastisch oder nur geringfügig elastisch. Vorteilhafterweise kann das zweite Material eine Elastizität von etwas bis zu 20 %, vorzugsweise etwa bis zu 10 % und besonders vorzugsweise etwa bis zu 5 % der Elastizität des ersten Materials aufweisen.

Vorteilhafterweise sind der Bodenbereich und der Wandbereich als separate Elemente ausgebildet, welche einerseits form- und kraftschlüssig und/oder andererseits formschlüssig und chemisch miteinander verbunden sind. Diese können besonders vorteilhafterweise separat voneinander hergestellt werden und anschließend form- und kraftschlüssig und/oder andererseits formschlüssig und chemisch miteinander verbunden werden. Es versteht sich, dass jedoch ebenfalls zunächst separat der Bodenbereich ausgebildet wird und der andere Bereich dann anschließend an diesem heran- bzw. herumgeformt (gegossen) wird. Besonders vorteilhafterweise sind Bodenbereich und Wandbereich aufgrund ihrer Formgebung in den Verbindungsbereichen derselben formschlüssig miteinander verbunden, sodass Bodenbereich und Wandbereich fest und sicher miteinander verbunden sind.

Erfindungsgemäß sind der Bodenbereich und der Wandbereich einstückig miteinander ausgebildet. In anderen Worten können der Bodenbereich und der Wandbereich so hergestellt sein, dass der Schwellenschuh einstückig bzw. einteilig derart ausgebildet ist, dass Bodenbereich und Wandbereich im Wesentlichen nicht mehr voneinander trennbar sind. Der Begriff "im Wesentlichen trennbar" ist hierbei derart zu Verstehen, dass eine Trennbarkeit von Bodenbereich und Wandbereich lediglich gegeben ist, wenn zumindest einer der Bereiche (Bodenbereich oder Wandbereich) mechanisch verändert bzw. beeinträchtigt bzw. beschädigt werden müsste. Es versteht sich, dass der Bodenbereich und der Wandbereich jedoch auch derart einstückig ausgebildet sein können, dass der Bodenbereich und der Wandbereich zwar voneinander ohne mechanische Beeinträchtigung voneinander lösbar sind, jedoch im verbundenen bzw. originären bzw. Ursprungszustand im Wesentlichen nicht zueinander beweglich bzw. verlagerbar sind.

Weiterhin ist der Bodenbereich zumindest bereichsweise vom Material des Wandbereichs umgossen. In anderen Worten wird somit ein Schwellenschuh vorgesehen, bei welchem besonders vorzugsweise der Bodenbereich zunächst hergestellt und anschließend in eine Gussform eingelegt wird, in welcher der Bodenbereich zumindest bereichsweise vom Material des Wandbereichs umgossen wird. Es versteht sich, dass Bodenbereich und Wandbereich auch mittels eines Zweikomponentengussverfahrens hergestellt werden können.

Vorteilhafterweise weist der Bodenbereich einen Bodenwandabschnitt und zumindest zwei von diesem vorragende Seitenwandabschnitte auf, die vorzugsweise im Wesentlichen gegenüberliegend angeordnet sind. Dies ist besonders vorteilhaft bei der Herstellung des Bodenbereichs in einem Endlosprozess (beispielsweise Extrusionsprozess), bei welchem aus einem endlosen Band entsprechende Abschnitte abgelängt werden, deren zwei gegenüberliegende Kantenbereiche derart umgebogen werden, dass der Bodenbereich in seinem Querschnitt im Wesentlichen die Form eines U's ausbildet. Die entsprechend gebildeten Seitenwandabschnitte können zweckmäßigerweise senkrecht vom Bodenwandabschnitt hervorragen oder in einer alternativen Ausführungsform in einem anderen Winkel als 90° zu diesem geneigt sein. Besonders vorteilhafterweise weist der Bodenbereich jedoch vier vorragende Seitenwandabschnitte auf, die entsprechend dem Wandbereich angeordnet sind. In anderen Worten kann der Bodenbereich im Wesentlichen die Form einer Wanne ausbilden, deren Rand durch die umfänglich verlaufenden Seitenwandabschnitte definiert ist.

Zweckmäßigerweise weisen die Seitenwandabschnitte Eingriffsbereiche auf, um einen formschlüssigen Eingriff mit korrespondierenden Bereichen des Wandbereichs zu schaffen. Die Eingriffsbereiche der Seitenwandabschnitte sind daher vorgesehen, um insbesondere formschlüssig mit korrespondierenden Bereichen des Wandbereichs verbunden zu werden. Hierdurch wird sichergestellt, dass Bodenbereich und Wandbereich fest und stabil miteinander verbunden sind.

Vorteilhafterweise sind die Eingriffsbereiche in Form von Durchbrüchen, Ausnehmungen oder Vorsprüngen ausgebildet. Diese Form ist besonders vorteilhaft bei einem Schwellenschuh, dessen Eingriffsbereiche des Bodenbereichs zumindest bereichsweise vom Material des Wandbereichs umgossen sind. Das Material des Wandbereichs kann sich beispielsweise durch die Durchbrüche hindurch oder in die Ausnehmungen hinein erstrecken.

Vorteilhafterweise sind die Eingriffsbereiche als nach innen gerichtete Hinterschneidung ausgebildet. Diese Form der Eingriffsbereiche ist besonders vorteilhaft bei der Ausbildung der Eingriffsbereiche als Vorsprung, die eine nach innen hin gerichtete Hinterschneidung ausbilden bzw. umfassen. In dem Bereich der Hinterschneidung lässt sich dann ein korrespondierender Bereich des Wandbereichs einführen bzw. mit dieser in Eingriff bringen, um eine sichere Verbindung zwischen dem Bodenbereich und Wandbereich zu gewährleisten.

Vorzugsweise ist der Wandbereich mit entsprechenden Bereichen der Seitenwandabschnitte des Bodenbereichs verklebt. Hierdurch wird eine stabile und sichere Verbindung zwischen Wandbereich und Seitenwandabschnitt des Bodenbereichs gewährleistet. Die Verklebung kann hierbei alternativ oder zusätzlich zu einer Verbindung zwischen Wandbereich und Bodenbereich über entsprechende Eingriffsbereiche (wie Durchbrüche, Ausnehmungen oder Vorsprünge) vorgesehen sein.

In einer bevorzugten Ausführungsform ist das zweite Material eine Hartkomponente, vorzugsweise ein amorpher (z.B. PS oder PVC) bzw. teilkristalliner Kunststoff (z.B. PE, PP oder PA).

In einer weiteren bevorzugten Ausführungsform ist das erste Material eine Weichkomponente, vorzugsweise Gummi. Besonders vorteilhafterweise ist das erste Material ein Elastomer auf Basis NR, SBR, CR, EPDM etc. und deren Verschnitte bzw. PU und TPE.

Vorzugsweise weist der Schwellenschuh weiterhin einen Dämpfungsbereich auf, der an dem Bodenwandabschnitt des Bodenbereichs vorgesehen ist. Dieser kann entweder einstückig bzw. einteilig mit dem Bodenbereich vorgesehen sein oder in einer bevorzugten Ausführungsform zweiteilig. In der zweiteiligen Form kann der Dämpfungsbereich beispielsweise als in den Schwellenschuh eingelegter Dämpfungsbereich bzw. Fußplatte ausgebildet sein, der/die zweckmäßigerweise aus einem anderen Material als der Bodenbereich ausgebildet ist.

In einer weiteren bevorzugten Ausführungsform kann sich der Schwellenschuh ausgehend von seinem freien Endbereich zu dem Bodenwandabschnitt hin zumindest bereichsweise konisch verjüngen. Die Verjüngung ist hierbei insbesondere derart ausgebildet, dass sich der innere Seitenwandbereich des Schwellenschuhs, welcher mit den Seitenwandflächen der Querschwelle in Kontakt tritt, zu dem Bodenwandabschnitt hin konisch verjüngt. Die konische Verjüngung kann über die Höhe des Schwellenschuhs gesehen vollständig oder nur teilweise vorgesehen sein. Weiterhin kann die Verjüngung an jeder Seitenwand des Schwellenschuhs vorgesehen sein oder alternativ lediglich an zwei gegenüberliegenden Seitenwänden. Die Verjüngung dient vorteilhafterweise der sichereren Verbindung zwischen Schwellenschuh und Querschwelle.

Weitere Vorteile und Merkmale des erfindungsgemäßen Schwellenschuhs ergeben sich aus der nachfolgenden Beschreibung von bevorzugten beispielhaften Ausführungsformen des erfindungsgemäßen Schwellenschuhs mit Bezug auf die beigefügten Figuren, wobei einzelne Merkmale von verschiedenen Ausführungsformen zu neuen Ausführungsformen miteinander kombiniert werden können. Es zeigt:
Fig. 1 eine Querschnittsansicht eines Eisenbahngleissystems mit einer bevorzugten beispielhaften Ausführungsform des erfindungsgemäßen Schwellenschuhs.
Fig. 2 ist eine perspektivische Ansicht einer bevorzugten beispielhaften Ausführungsform des erfindungsgemäßen Schwellenschuhs.
Fig. 3 ist eine geschnittene teilweise perspektivische Ansicht einer ersten bevorzugten beispielhaften Ausführungsform des erfindungsgemäßen Schwellenschuhs.
Fig. 4 ist eine geschnittene teilweise perspektivische Ansicht einer zweiten bevorzugten beispielhaften Ausführungsform des erfindungsgemäßen Schwellenschuhs.
Fig. 5 ist eine geschnittene teilweise perspektivische Ansicht einer nicht erfindungsgemäßen Ausführung eines Schwellenschuhs.
Fig. 6 ist eine geschnittene teilweise perspektivische Ansicht einer dritten bevorzugten beispielhaften Ausführungsform des erfindungsgemäßen Schwellenschuhs.

In Fig. 1 ist ein Querschnitt eines Eisenbahngleissystems dargestellt, in welchem der in Fig. 2 dargestellte Schwellenschuh 50 gemäß einer bevorzugten beispielhaften Ausführungsform integriert ist. Hierfür nimmt der Schwellenschuh 50 eine Querschwelle 52 auf, auf welche ein System aus Schiene 54 und Bodenplatte 56 angeordnet ist. Die Schiene 54 ist in einer entsprechenden Ausnehmung der Bodenplatte 56 eingelegt und mit dieser befestigt, wobei die Bodenplatte 56 über entsprechende Befestigungsmittel 58, beispielsweise Schrauben, mit der Querschwelle 52 verbunden bzw. befestigt ist. Die Einheit aus Querschwelle 52, Schiene 54, Bodenplatte 56, Befestigungsmittel 58 und Schwellenschuh 50 sind auf einer Unterlage angeordnet, wobei der Bereich zwischen aufeinanderfolgenden Schwellenschuhen 50 mit einer Betonverfüllung 60 versehen ist, die annährend bis an den oberen feien Endbereich 16 des Schwellenschuhs 50 heranragt.

In Fig. 3 ist eine erste bevorzugte, beispielhafte Ausführungsform des erfindungsgemäßen Schwellenschuhs in perspektivischer, geschnittener Ansicht dargestellt. Der Schwellenschuh weist einen Bodenbereich 2 sowie einen Wandbereich 4 auf. Der Bodenbereich 2 ist zumindest durch einem Bodenwandabschnitt 6 sowie einem Seitenwandabschnitt 8 konstituiert. Der Bodenwandabschnitt 6 ist hierbei zweckmäßigerweise an der Bodenfläche bzw. Unterseite der Querschwelle 52 angeordnet und stützt diese somit in vertikaler Richtung ab. Der Seitenwandabschnitt 8 ragt von dem Bodenwandabschnitt 6 quer hervor, insbesondere vorteilhafterweise im Wesentlichen rechtwinklig hierzu. In einer bevorzugten Ausführungsform weist der Bodenbereich 2 vier Seitenwandabschnitte 8 auf, die sich entlang seiner umfänglichen Kante erstrecken. Es versteht sich, dass ebenfalls auch lediglich zwei Seitenwandabschnitte 8 an sich im Wesentlichen gegenüberliegenden Seitenkanten des Bodenbereichs 2 vorgesehen sein können. Der Seitenwandabschnitt 8 weist einen Eingriffsbereich 10 auf, der in der dargestellten Ausführungsform als eine Reihe von aneinander angeordneten Durchbrüchen ausgebildet ist.

Der Wandbereich 4 erstreckt sich hierbei zumindest teilweise durch den in Form von Durchbrüchen ausgebildeten Eingriffsbereich 10, sodass Wandbereich 4 und Bodenbereich 2 einstückig miteinander ausgebildet sind. Dies wird ermöglicht, indem der Bodenbereich 2 zumindest bereichsweise im Bereich des Seitenwandabschnitts 8 vom Material des Wandbereichs 4 umgossen ist. Der Wandbereich 4 erstreckt sich im Wesentlichen umfänglich um den Seitenwandbereich der Querschwelle 52, sodass diese in dem Schwellenschuh aufgenommen ist. Hierfür weist der Wandbereich 4 an seiner der Querschwelle zugewandten Seite bzw. Fläche eine Reihe von Vorsprüngen 12 auf, die sich umfänglich bzw. horizontal vom Wandbereich 4 ausgehend nach innen erstrecken und die Querschwelle 52 seitlich stützen bzw. fixieren.

Wie ersichtlich, sind Wandbereich 4 und Bodenbereich 2 aus verschiedenen Materialien ausgebildet. Der Wandbereich 4 ist aus einem ersten Material ausgebildet, welches zweckmäßigerweise ein elastomeres Material bzw. eine Weichkomponente ist und besonders vorzugsweise aus Gummi ausgebildet ist. Der Bodenbereich 2 ist zumindest teilweise aus einem zweiten Material ausgebildet, welches härter bzw. steifer als das erste Material ist. Insbesondere ist der Bodenbereich 2 zumindest zu 50 %, vorzugsweise zumindest zu 70 % und besonders vorzugsweise zu mindestens 90 % aus dem zweiten Material ausgebildet. So kann das erste Material des Wandbereichs 4 sich zumindest teilweise als Deckschicht an der außenliegenden Fläche des Bodenbereichs 2 erstrecken. Wie ersichtlich, erstreckt sich der Seitenwandabschnitt 8 in einen unteren Bereich des Wandbereichs 4 teilweise hinein, vorzugsweise bis zu einem Bereich von etwa einem Drittel der Höhe der Seitenwand des Schwellenschuhs bzw. des Wandbereichs 4.

Schließlich weist der Schwellenschuh einen Dämpfungsbereich 14 auf, der an dem Bodenwandabschnitt 6 des Bodenbereichs 2 vorgesehen ist. Der Dämpfungsbereich 14 kann entweder einstückig mit dem Bodenbereich 2 ausgebildet sein oder als separates Teil ausgebildet werden, welches in den Schwellenschuh hinein gelegt wird. Insbesondere vorteilhafterweise ist der Dämpfungsbereich 14 in Form von im Wesentlichen vertikal hervorragenden Gumminoppen ausgebildet.

Bei der in Fig. 4 dargestellten Ausführungsform ist der Seitenwandabschnitt 8 des Bodenbereichs 2 im Wesentlichen bis zum freien Endbereich 16 geführt. Hierdurch ist es möglich, nochmals eine Ersparnis von erstem Material des Wandbereichs 4 zu ermöglichen und die Stabilität des Schwellenschuhs in im Wesentlichen horizontaler Richtung zu verbessern. Hierbei kann der Wandbereich 2 auch lediglich als eine Folge von Vorsprüngen 12 ausgebildet sein, ohne dass diese durch die Vorsprünge 12 verbindenden Bereiche aus erstem Material verbunden sind. Wie ersichtlich, erstreckt sich der Vorsprung 12 im unteren Bereich sehr viel weniger in das Innere des Schwellenschuhs hinein als der Vorsprung 12 im Bereich des freien Endbereichs 16.

In der in Fig. 5 dargestellten Ausführungsform, die nicht Teil der Erfindung ist, erstreckt sich ebenfalls wie in Fig. 4 der Seitenwandabschnitt 8 des Bodenbereichs 2 über im Wesentlichen die gesamte Höhe des Schwellenschuhs. Jedoch ist der Wandbereich 4 nicht mit entsprechenden Eingriffsbereichen 10 des Seitenwandabschnitts vergossen, sondern als extrudiertes Profil ausgebildet, welches mit dem Seitenwandabschnitt 8 des Bodenbereichs 2 verklebt ist. Alternativ können Bodenbereich 2 und Wandbereich 4 derart als separate Teile ausgebildet werden, dass der Wandbereich 4 zunächst über die Querschwelle gezogen wird und daran anschließend in den Bodenbereich 2 als gesamte Einheit eingelegt bzw. eingeführt wird. Eine Sicherung der Verbindung zwischen Bodenbereich 2 und Wandbereich 4 erfolgt vorteilhafterweise über ein am äußeren Umfang des freien Endbereichs 16 des Seitenwandabschnitts 8 herumgeführtes Befestigungselement 18, welches vorteilhafterweise als umfänglich verlaufendes Gummiband oder Ähnlichem ausgebildet ist.

In Fig. 6 ist eine Ausführungsform des erfindungsgemäßen Schwellenschuhs dargestellt, in welcher der an dem Seitenwandabschnitt 8 des Bodenbereichs 2 vorgesehener Eingriffsbereich 10 als Vorsprung ausgebildet ist, der derart nach innen ragt, dass dieser eine nach innen gerichtete Hinterschneidung 18 ausbildet. Die Hinterschneidung 18 bildet somit die Form eines Art Widerhakens aus, in die ein korrespondierender Teil bzw. Bereich des Wandbereichs 4 eingreifen kann, um eine feste und sichere Verbindung zwischen Bodenbereich 2 und Wandbereich 4 zu schaffen.

### Bezugszeichenliste

- 2: Bodenbereich
- 4: Wandbereich
- 6: Bodenwandabschnitt
- 8: Seitenwandabschnitt
- 10: Eingriffsbereich
- 12: Vorsprung
- 14: Dämpfungsbereich
- 16: Freier Endbereich
- 18: Hinterschneidung
- 50: Schwellenschuh
- 52: Querschwelle
- 54: Schiene
- 56: Bodenplatte
- 58: Befestigungsmittel
- 60: Betonverfüllung

## Patentansprüche

1. Schwellenschuh für Querschwellen von vorzugsweise schotterlosen Eisenbahngleissystemen,
welcher ausgelegt ist, die Querschwelle zumindest teilweise aufzunehmen und hierfür einen Bodenbereich (2) und einen Wandbereich (4) aufweist, wobei der Wandbereich (4) zumindest teilweise aus einem ersten Material ausgebildet ist,
wobei der Bodenbereich (2) zumindest teilweise aus einem zweiten Material ausgebildet ist, welches härter als das erste Material ist,
wobei der Bodenbereich (2) und Wandbereich (4) einstückig ausgebildet sind,
**dadurch gekennzeichnet, dass**
der Bodenbereich (2) einen Bodenwandabschnitt (6) und zumindest zwei von diesem vorragende Seitenwandabschnitte (8) aufweist,
wobei der Bodenbereich (2) im Bereich des Seitenwandabschnitts (8) vom Material des Wandbereiches (4) umgossen ist.

2. Schwellenschuh nach Anspruch 1, **dadurch gekennzeichnet, dass**
der Bodenbereich (2) und der Wandbereich (4) als separate Elemente ausgebildet sind, welche einerseits form- und kraftschlüssig und/oder andererseits formschlüssig und chemisch miteinander verbunden sind.

3. Schwellenschuh nach einem der vorhergehenden Ansprüche, **dadurch gekennzeichnet, dass**
die Seitenwandabschnitte (8) im Wesentlichen gegenüberliegend angeordnet sind.

4. Schwellenschuh nach einem der vorhergehenden Ansprüche, **dadurch gekennzeichnet, dass**
die Seitenwandabschnitte (8) Eingriffsbereiche (10) aufweisen, um einen formschlüssigen Eingriff mit korrespondieren Bereichen des Wandbereiches (4) zu schaffen.

5. Schwellenschuh nach Anspruch 4, **dadurch gekennzeichnet, dass**
die Eingriffsbereiche (10) in Form von Durchbrüchen, Ausnehmungen oder Vorsprüngen ausgebildet sind.

6. Schwellenschuh nach einem der Ansprüche 4 oder 5, **dadurch gekennzeichnet, dass**
die Eingriffsbereiche (10) als nach Innen hin gerichtete Hinterschneidung (18) ausgebildet sind.

7. Schwellenschuh nach einem der Ansprüche 3 - 6, **dadurch gekennzeichnet, dass**
der Wandbereich (4) mit entsprechenden Bereichen der Seitenwandabschnitte (8) des Bodenbereiches (2) verklebt ist.

8. Schwellenschuh nach einem der vorhergehenden Ansprüche, **dadurch gekennzeichnet, dass**
das zweite Material eine Hartkomponente, vorzugsweise Kunststoff, ist.

9. Schwellenschuh nach einem der vorhergehenden Ansprüche, **dadurch gekennzeichnet, dass**
das erste Material eine Weichkomponente, vorzugsweise Gummi, ist.

10. Schwellenschuh nach einem der vorhergehenden Ansprüche, **dadurch gekennzeichnet, dass**
der Schwellenschuh weiterhin einen Dämpfungsbereich (14) aufweist, der an dem Bodenwandabschnitt (6) des Bodenbereiches (2) vorgesehen ist.

11. Schwellenschuh nach einem der vorhergehenden Ansprüche, **dadurch gekennzeichnet, dass**
sich der Schwellenschuh ausgehend von seinem freien Endbereich (16) zu dem Bodenwandabschnitt (6) hin zumindest bereichsweise konisch verjüngt.

## Claims

1. A sleeper shoe for sleepers of preferably ballastless railroad track systems, which is designed for at least partially accommodating the sleeper and for this purpose features a bottom region (2) and a wall region (4),
wherein the wall region (4) is at least partially realized of a first material, wherein the bottom region (2) is at least partially realized of a second material that is harder than the first material, and
wherein the bottom region (2) and the wall region (4) are realized in one piece,
**characterized in that**
the bottom region (2) features a bottom wall section (6) and at least two lateral wall sections (8) protruding therefrom,
wherein the material of the wall region (4) is cast around the bottom region (2) in the region of the lateral wall section (8).

2. The sleeper shoe according to claim 1, **characterized in that**
the bottom region (2) and the wall region (4) are realized in the form of separate elements that are on the one hand positively and non-positively and/or on the other hand positively and chemically connected to one another.

3. The sleeper shoe according to one of the preceding claims, **characterized in that**
the lateral wall sections (8) are essentially arranged opposite of one another.

4. The sleeper shoe according to one of the preceding claims, **characterized in that**
the lateral wall sections (8) feature engagement regions (10) in order to create a positive engagement with corresponding regions of the wall region (4).

5. The sleeper shoe according to claim 4, **characterized in that**
the engagement regions (10) are realized in the form of openings, recesses or projections.

6. The sleeper shoe according to claim 4 or 5, **characterized in that**
the engagement regions (10) are realized in the form of inwardly directed undercuts (18).

7. The sleeper shoe according to one of claims 3 - 6, **characterized in that**
the wall region (4) is bonded to corresponding regions of the lateral wall sections (8) of the bottom region (2).

8. The sleeper shoe according to one of the preceding claims, **characterized in that**
the second material is a hard component, preferably plastic.

9. The sleeper shoe according to one of the preceding claims, **characterized in that**
the first component is a soft component, preferably rubber.

10. The sleeper shoe according to one of the preceding claims, **characterized in that**
the sleeper shoe furthermore features a damping region (14) provided on the bottom wall section (6) of the bottom region (2).

11. The sleeper shoe according to one of the preceding claims, **characterized in that**
the sleeper shoe is at least in certain regions conically tapered toward the bottom wall section (6) starting from its free end region (16).

## Revendications

1. Sabot pour traverse de systèmes de voies ferrées, de préférence sans empierrage,
qui est conçu pour recevoir au moins partiellement la traverse et qui présente à cet effet une zone de fond (2) et une zone de paroi (4),
dans lequel la zone de paroi (4) est réalisée au moins partiellement en un premier matériau,
dans lequel la zone de fond (2) est réalisée au moins partiellement en un second matériau qui est plus dur que le premier matériau,
dans lequel la zone de fond (2) et la zone de paroi (4) sont réalisées d'une seule pièce,
**caractérisé en ce que**
la zone de fond (2) comprend une portion de paroi de fond (6) et au moins deux portions de parois latérales (8) qui dépassent depuis celle ci,
dans lequel la zone de fond (2) est enrobée par le matériau de la zone de paroi (4) dans la région de la portion de paroi latérale (8).

2. Sabot pour traverse selon la revendication 1, **caractérisé en ce que** la zone de fond (2) et la zone de paroi (4) sont réalisées comme des éléments séparés, qui sont reliés l'un à l'autre d'une part par coopération de formes et par coopération de forces et/ou d'autre part par coopération de formes et par voie chimique.

3. Sabot pour traverse selon l'une des revendications précédentes, **caractérisé en ce que**
les portions de parois latérales (8) sont agencées sensiblement en opposition.

4. Sabot pour traverse selon l'une des revendications précédentes, **caractérisé en ce que**
les portions de parois latérales (8) comportent des zones d'engagement (10) afin d'assurer un engagement à coopération de formes avec des zones correspondantes de la zone de paroi (4).

5. Sabot pour traverse selon la revendication 4, **caractérisé en ce que** les zones d'engagement (10) sont réalisées sous la forme de traversées, d'évidements ou de saillies.

6. Sabot pour traverse selon l'une des revendications 4 ou 5, **caractérisé en ce que**
les zones d'engagement (10) sont réalisées sous la forme de contre-dépouilles (18) orientées vers l'intérieur.

7. Sabot pour traverse selon l'une des revendications 3 à 6, **caractérisé en ce que** la zone de paroi (4) est collée avec des zones correspondantes des portions de parois latérales (8) de la zone de fond (2).

8. Sabot pour traverse selon l'une des revendications précédentes, **caractérisé en ce que**
le second matériau est une composante dure, de préférence une matière plastique.

9. Sabot pour traverse selon l'une des revendications précédentes, **caractérisé en ce que**
le premier matériau est une composante souple, de préférence du caoutchouc.

10. Sabot pour traverse selon l'une des revendications précédentes, **caractérisé en ce que**
le sabot pour traverse comprend en outre une zone d'amortissement (14), qui est prévue au niveau de la portion de paroi de fond (6) de la zone de fond (2).

11. Sabot pour traverse selon l'une des revendications précédentes, **caractérisé en ce que**
le sabot pour traverse va en se rétrécissant au moins localement en partant de sa zone d'extrémité libre (16) vers la portion de paroi de fond (6).
